# EUROPÄISCHE PATENTSCHRIFT

(11) **EP 0 973 998 B1**
(45) Veröffentlichungstag und Bekanntmachung des Hinweises auf die Patenterteilung: **19.09.2001**
(21) Anmeldenummer: 98924039.5
(22) Anmeldetag: 24.03.1998
(51) Int. Cl.: F01D 5/18

(54) **VERFAHREN ZUR KÜHLUNG EINER TURBINENSCHAUFEL**
METHOD FOR COOLING A TURBINE BLADE
PROCEDE POUR REFROIDIR UNE AUBE DE TURBINE

(30) Priorität: 07.04.1997 DE 19714285
(43) Veröffentlichungstag der Anmeldung: 26.01.2000
(73) Patentinhaber: SIEMENS AKTIENGESELLSCHAFT, 80333 München (DE)
(72) Erfinder: HÄNDLER, Michael, D-40699 Erkrath (DE)
(86) Internationale Anmeldenummer: DE9800874
(87) Internationale Veröffentlichungsnummer: WO9845577

(56) Entgegenhaltungen:
- EP-A- 0 559 251
- DE-A- 1 601 613
- GB-A- 2 111 604
- US-A- 3 191 908
- PATENT ABSTRACTS OF JAPAN vol. 008, no. 043 (M-279), 24. Februar 1984 & JP 58 197402 A (HITACHI SEISAKUSHO KK), 17. November 1983

## Beschreibung

Die Erfindung betrifft eine Turbinenschaufel, die einen Anströmbereich, einen Abströmbereich und dazwischen sich gegenüberliegend, eine Druckseite und eine Saugseite sowie eine mit einer von einem Aktionsfluid umströmbare Wandstruktur aufweist. Die Wandstruktur umfaßt eine Außenwand, die einen Innenraum zur Führung von Kühlfluid umgibt. Die Erfindung betrifft weiterhin eine Verwendung einer solchen Turbinenschaufel sowie ein Verfahren zur Kühlung einer von einem heißen Aktionsfluid umströmten Turbinenschaufel.

Eine Leitschaufel einer Gasturbine mit einer Führung von Kühlluft zu deren Kühlung ist in der US-PS 5,419,039 beschrieben. Die Leitschaufel ist als ein Gußstück ausgeführt bzw. aus zwei Gußstücken zusammengesetzt. Sie weist in ihrem Inneren eine Zuführung von Kühlluft aus dem Verdichter der zugeordneten Gasturbinenanlage auf. In ihrer der Heißgasströmung der Gasturbine ausgesetzten, die Kühlluftzuführung umschließenden Wandstruktur sind eingegossene, einseitig offene Kühltaschen vorgesehen. Die Kühltaschen sind an der Außenseite der Wandstruktur sowohl in Strömungsrichtung des Heißgases als auch senkrecht zur Strömungsrichtung des Heißgases entlang der Hauptausdehnungsrichtung der Leitschaufel angeordnet. In jede Kühltasche strömt von der Kühlluftzuführung über eine Mehrzahl von Löchern in der Wandstruktur Kühlluft in die Kühltasche ein. Diese wird in Strömungsrichtung des Heißgases von der Kühlluft durchströmt. Die Kühlluft tritt in einem bereits durch das Gießen der Leitschaufeln gebildeten Öffnungsbereich in die Strömung des Heißgases aus. Hierdurch wird in gewissem Maße an der äußeren Oberfläche der Wandstruktur eine Filmkühlung erreicht. In der Kühltasche kann ein nicht näher spezifizierter Sockel oder können mehrere nicht näher spezifizierte Sockel zur Verbesserung der Wärmeleitung vorgesehen sein.

Die US-PS 3,191,908 zeigt eine kühlbare Turbinenschaufel. Die Turbinenschaufel weist einen aus mehreren Teilräumen bestehenden Innenraum und eine Außenwand auf. Die Außenwand ist von sich axial entlang einer Turbinenschaufelachse erstrekkenden Kühlkanälen durchzogen. Die Kühlluft wird durch die Turbinenschaufel sepentinenartig durch die einzelnen Teilräume geführt. Ein Kühlkanal der Außenwand kommuniziert dabei über einen Einlaß mit einem Teilraum. Die Kühlkanäle der Außenwand stehen außerdem untereinander über Bohrungen in Verbindung.

Die GB-2,111,604 A zeigt ebenfalls eine kühlbare Turbinenschaufel. Eine Außenwand umschließt einen Innenraum, der in drei Teilräume unterteilt ist. Die Außenwand weist eine Tragstruktur auf, die von einer Schale umgeben ist. Zwischen der Tragstruktur und der Schale verlaufen dem Schaufelprofil folgend voneinander beabstandete, schmale Kühlkanäle. Die Kühlkanäle sind mit den Teilräumen strömungstechnisch verbunden. Das Kühlfluid tritt aus den Kühlkanälen an der Abströmkante der Turbinenschaufel aus.

In der GB 21 12 869 ist eine Gasturbinenschaufel beschrieben, die eine die Schaufelform bestimmende Wandstruktur mit zwei Kühlluftzufuhrkammern und einer Kühlluftabfuhrkammer aufweist. Außen an der Wandstruktur sind in Strömungsrichtung Kühlkanäle angeordnet. Die Kühlkanäle sind als Vertiefungen in Form von langgestreckten Nuten in die Wandstruktur eingebracht. Die Kühlkanäle sind hierbei einerseits strömungstechnisch mit einer Kühlluftzufuhrkammer und andererseits mit der Kühlluftabfuhrkammer verbunden. Um die Kühlkanäle nach außen hin abzuschließen, ist ein die Turbinenschaufel vollständig umschließendes Metallblech angeordnet.

Aufgabe der Erfindung ist es, eine Turbinenschaufel mit einer kühlbaren Wandstruktur anzugeben. Weitere Aufgaben bestehen darin, eine Verwendung einer solchen Turbinenschaufel sowie ein Verfahren zur Kühlung einer einem heißen Aktionsfluid ausgesetzten Turbinenschaufel anzugeben.

Erfindungsgemäß wird die auf eine Turbinenschaufel gerichtete Aufgabe durch eine solche Turbinenschaufel nach dem Oberbegriff des Patentanspruchs 1 gelöst, bei der zumindest eine an die Außenwand wärmetechnisch gekoppelte Kühlkammer mit einem Einlaß und einem Auslaß für Kühlfluid sowie in dem Innenraum zumindest eine Kühlfluidzuführung und eine Kühlfluidabführung vorgesehen sind. Die Kühlkammer ist strömungstechnisch über den Einlaß mit der Kühlfluidzuführung und über den Auslaß mit der Kühlfluidabführung verbunden. Je nach erforderlicher Kühlleistung und je nach der Geometrie der Turbinenschaufel können auch mehrere Ein- und Auslässe pro Kühlkammer vorgeshen sein.

Eine solche Turbinenschaufel ist somit durch Kühlfluid kühlbar, welches vollständig im Inneren der Turbinenschaufel geführt ist. Es bildet sich mithin in der Turbinenschaufel ein geschlossener Kühlkreislauf aus. Das durch die Turbinenschaufel hindurchströmende und sich dabei aufheizende Kühlfluid kann einer weiteren Turbinenschaufel oder einer Komponente der der Turbinenschaufel zugeordneten Turbinenanlage, z.B. einer Brennkammerwand, zu weiteren Kühlzwecken zugeführt werden. Durch einen solchen geschlossenen Kühlkreislauf kann ein Kühlfluid eingesetzt werden, z.B. Dampf, welches nicht in ein die Turbinenschaufel umströmendes Aktionsfluid einströmen sollte. In einer Turbinenanlage mit alternierend in axialer Richtung nachgeschalteten Leit- und Laufschaufeln kann mit dem Kühlfluid zuerst eine thermisch am höchsten belastete Leitschaufel und anschließend eine der Leitschaufel axial nachgeordnete Laufschaufel gekühlt werden. Durch einen geschlossenen Kühlkreis in der Turbinenschaufel wird zudem eine Beeinflussung des die Turbinenschaufel umströmenden heißen Aktionsfluides vermieden, wodurch der aerodynamische Wirkungsgrad gesteigert ist.

Die Kühlkammer erstreckt sich sowohl in Strömungsrichtung als auch senkrecht hierzu (d.h. im wesentlichen in Richtung einer Hauptachse der Turbinenschaufel), insbesondere kann die Ausdehnung senkrecht zu Strömungsrichtung etwa genauso groß oder größer als in Strömungsrichtung sein. Durch diese zweidimensionale Ausdehnung der Kühlkammer, wird eine gleichmäßig Kühlleistung erzielt. Insbesondere ist eine gleichmäßig Temperaturverteilung erreichbar, die zu einer Lebensdauerverlängerung der Turbinenschaufel führt, indem hohe Temperaturgradienten, wie sie bei einzelnen Kühlkanälen, insbeosnder aufgrund der zwischen den Kühlkanälen zwangsläufug vorhandenen breiten Stegen aus Vollmaterial, auftreten können vermieden werden. Weiterhin kann durch Art, Lage, Größe und Anzahl von Einlässen und Auslässen Kühlfluid an den Kühlbedarf angepaßt in die Kühlkammer einströmen. Hierdurch wird für die Erzielung einer bestimmten Kühlleistung wesentlich weniger Kühlfluid benötigt als bei der Verwendung einer Mehrzahl von einzelnen Kühlkanälen.

Die Kühlkammer ist vorzugsweise in die Wandstruktur eingegossen, wodurch ein sicher in sich geschlossenes Kühlsystem gebildet ist. Durch eine eingegossen Kühlkammer ist die Gefahr des Ablösen einer das Kühlsystem mitbildenden Ummantelung infolge hoher mechanischer und thermischer Belastungen sicher vermieden. Darüber hinaus ist die Kühlkammer durch Gießen einfach und mit hoher Genauigkeit in einem Arbeitsschritt mit der Turbinenschaufel herstellbar.

Die Turbinenschaufel erstreckt sich entlang einer Hauptachse, wobei der Auslaß und der Einlaß so angeordnet sind, daß vorzugsweise in der Kühlkammer eine Strömung von Kühlfluid im wesentlichen senkrecht zur Hauptachse ausbildbar ist. Dies gilt für sämtliche Turbinenschaufeln, die entlang einer Hauptachse eine Längsausdehnung haben, wobei die Turbinenschaufeln gegenüber der Hauptachse gekrümmt, verwunden sowie verdreht sein können, wie es beispielsweise bei Turbinenschaufeln, die eine vollständig dreidimensionale Umströmung bewirken, der Fall ist.

Vorzugsweise sind an der Druckseite und/oder der Saugseite der Turbinenschaufel eine Mehrzahl von Kühlkammern vorgesehen, so daß auch bei kompliziert geformten Turbinenschaufeln eine wirksame Kühlung der Außenwand gewährleistet ist. Eine Leitschaufel einer stationären Gasturbine kann sowohl an der Saugseite als auch an der Druckseite drei mal drei Kühlkammern sowie je nach zu erzielendem Wärmeübertrag auch mehr oder weniger Kühlkammern aufweisen. Die Kühlkammern werden vorzugsweise aus zumindest zwei Kühlfluidzuführungen mit Kühlfluid gespeist, welches durch ebenfalls zumindest zwei Kühlfluidabführungen wieder aus der Turbinenschaufel herausführbar ist. Die Kühlfluidzuführungen und Kühlfluidabführungen sind vorzugsweise jeweils untereinander strömungstechnisch parallel. Die Kühlfluidzuführungen und -abführungen sind in einer Richtung senkrecht zur Hauptachse alternierend hintereinander angeordnet, so daß hintereinander angeordnete Kühlkammern mit konstruktiv geringem Aufwand mit Kühlfluid versorgbar sind.

Eine besonders effektive Kühlung wird erzielt, wenn die zu kühlende Außenwand möglichst dünn ausgeführt ist. Vorzugsweise hat die Außenwand zumindest bereichsweise eine mittlere Wandstärke, die geringer als 2,5 mm beträgt, insbesondere etwa bei 1 mm liegt. Weiterhin gestattet die konzeptionelle Aufteilung der Wandstruktur in eine Außenwand und eine Innenwand eine Entkopplung der funktionellen Eigenschaften der Wandstruktur, wobei an die Außenwand geringere Anforderungen an die mechanische Stabilität gestellt werden können als an die Innenwand. Die Innenwand kann mithin, da sie nicht unmittelbar einer Strömung eines heißen Aktionsfluides, insbesondere eines Heißgases, ausgesetzt ist, mit einer größeren Wandstärke als die Außenwand ausgeführt sein. Sie kann im wesentlichen die mechanische Tragfunktion für die Turbinenschaufel übernehmen. Die Außenwand hingegen kann mit einer geringeren Wandstärke ausgebildet sein, wodurch sie besonders effektiv über Wärmeübertragungselemente kühlbar ist.

In jeder Kühlkammer sind vorzugsweise in einer Hauptströmungsrichtung des Kühlfluides von diesem umströmbare Wärmeübertragungselemente hintereinander angeordnet, die wärmetechnisch mit der Außenwand verbunden sind. Hierdurch ist eine wirksame Erwärmung des Kühlfluides in der Kühlkammer über eine große Wegstrecke gewährleistet. Durch die wärmetechnische Verbindung der Wärmeübertragungselemente mit der Außenwand ist eine wirksame Wärmeübertragung von der Außenwand auf das Kühlfluid gegeben.

Der Querschnitt des Kühlbereichs zwischen der Innenwand und der Außenwand ist vorzugsweise zur Ausbildung einer hohen Geschwindigkeit des Kühlfluides gering ausgebildet und liegt insbesondere im Bereich der Wandstärke der Außenwand. Durch einen geringeren durchströmten Querschnitt der Kühlkammer und eine damit ausgebildete hohe Geschwindigkeit des Kühlfluides sind hohe Wärmeübergangszahlen erreichbar. Die Hauptströmungsrichtung in der Kühlkammer entspricht vorzugsweise der Strömungsrichtung eines die Turbinenschaufel umströmenden Aktionsfluides, oder ist dieser entgegengesetzt. Die Wärmeübertragungselemente sind vorzugsweise säulenartig oder podestartig ausgebildet und reichen von der Außenwand bis an die Innenwand heran. Sie können auch mit der Innenwand fest verbunden sein. Der Querschnitt der Wärmeübertragungselemente ist jeweils den wärmeübertragungs- und strömungstechnischen Anforderungen anpaßbar, beispielsweise kreisförmig, vieleckig oder nach Art eines Strömungsprofils ausgebildet.

Die Turbinenschaufel mit einer Wandstruktur umfassend zumindest eine Kühlkammer, die zwischen einer Außenwand und einer Innenwand angeordnet ist, ist als Ganzes durch Gießen in einem Arbeitsschritt herstellbar. Selbstverständlich kann die Turbinenschaufel auch zwei oder mehrere gegossene Teile enthalten, die mit geeigneten Methoden (Fügeverfahren) nach dem Gießen miteinander fest verbunden werden. Vorzugsweise sind der Auslaß sowie der Einlaß durch Gießen hergestellt. Die Turbinenschaufel weist vorzugsweise eine Vielzahl von Kühlkammern sowohl entlang ihrer Hauptachse als auch in einer Ebene senkrecht zur Hauptachse auf.

Der Einlaß ist vorzugsweise in etwa senkrecht zur Außenwand ausgeführt, so daß einströmendes Kühlfluid auf die Außenwand aufprallt, wodurch eine zusätzliche Prallkühlung der Außenwand zumindest im Bereich des Einlasses erreichbar ist.

Vorzugsweise ist in dem Anströmbereich und/oder im Abströmbereich eine Zusatzkühlfluid-Zuführung vorgesehen, welche durch zumindest einen Auslaß an der Außenoberfläche der Außenwand mündet. Die Zusatzkühlfluid-Zuführung sowie die Kühlfluidzuführung und die Kühlfluidabführung sind im wesentlichen parallel zur Hauptachse der Turbinenschaufel gerichtet. Insbesondere in dem Anströmbereich weist die Turbinenschaufel eine Vielzahl von Auslässen auf, die beispielsweise als Bohrungen ausgeführt sein können. Das durch die Auslässe an die Außenoberfläche der Turbinenschaufel gelangende Kühlfluid ermöglicht die Ausbildung eines Kühlfluidfilmes auf der Außenoberfläche. Der thermisch hoch belastete Anströmbereich ist mithin zusätzlich zu einer Kühlung aufgrund von Wärmeübertrag aus dem Inneren der Turbinenschaufel auch noch von außen nach dem sogenannten Filmkühlprinzip kühlbar. Der Anströmbereich sowie der Abströmbereich können aufgrund des getrennten Kühlfluid-Zuführungssystems mit einem anderen Kühlfluid als die Außenwand im Bereich der Saug- und Druckseite gekühlt werden. Besonders eignet sich zur Kühlung des Abströmbereichs und des Anströmbereichs bei einer Turbinenschaufel für eine Gasturbine Kühlluft, die insbesondere von einem der Gasturbine zugeordneten Verdichter zuführbar ist. Für die Kühlung der Kühlkammern eignet sich neben einem Kühlgas, insbesondere Kühlluft aus einem Verdichter einer Gasturbinenanlage, auch Wasserdampf, welcher einen gegenüber Luft höheren Wärmeübertragungsquotienten aufweist.

Vorzugsweise eignet sich eine Turbinenschaufel für den Einsatz in einer Gasturbine, wobei die Turbinenschaufel von einem Heißgas umströmt wird. Bei einer Temperatur des Heißgases, die oberhalb der Schmelztemperatur des Grundmaterials der Turbinenschaufel liegt, wird durch eine Kühlung ein Versagen der Turbinenschaufel vermieden. Die Temperatur an der Außenwand ist über eine Kühlung mittels des geschlossenen Kühlkreislaufs auf ein unkritisches Temperaturniveau absenkbar. Kühlfluid aus dem Innenraum führt zu einem konvektiven Übergang und zu einer Wärmeleitung durch die Außenwand hindurch, wodurch die Oberfläche der Außenwand ausreichend kühlbar ist. Die Turbinenschaufel kann sowohl eine Laufschaufel als auch eine Leitschaufel sein, die jeweils über eine geeignete Befestigungsvorrichtung, beispielsweise einen Schaufelfuß, mit dem Gehäuse der Turbine bzw. dem Läufer der Turbine verbunden sind.

Mithin eignet sich die Turbinenschaufel erfindungsgemäß besonders für eine Verwendung als Laufschaufel oder Leitschaufel in einer Gasturbinenanlage, insbesondere in einer Gasturbine, in der Temperaturen von deutlich über 1000 °C des die Turbinenschaufel umströmenden Heißgases auftreten.

Die auf ein Verfahren zur Kühlung einer Turbinenschaufel gerichtete Aufgabe wird dadurch gelöst, daß bei einer Turbinenschaufel, die eine Wandstruktur aufweist, welche von einem heißen Aktionsfluid umströmt wird, wobei die Wandstruktur eine Außenwand umfaßt, die einen Innenraum umgibt, ein erstes Kühlfluid durch eine Kühlfluidzuführung in den Innenraum hineingeführt wird, von dort in eine wärmetechnisch an die Außenwand gekoppelte Kühlkammer strömt und durch eine Kühlfluid-Abführung in dem Innenraum aus der Turbinenschaufel wieder herausströmt.

Durch eine solche Kühlung wird vermieden, daß Kühlfluid in die Strömung des heißen Aktionsfluides gelangt und damit die Strömung des Aktionsfluides wirkungsgradvermindernd beeinflußt. Mithin ist eine Steigerung des Wirkungsgrades erreichbar. Weiterhin kann durch einen geschlossenen Kühlprozeß auch ein von dem heißen Aktionsfluid verschiedenes Kühlfluid verwendet werden. Insbesondere kann bei einer Gasturbine, bei der das Aktionsfluid ein Heißgas ist, als Kühlfluid Dampf verwendet werden. Dieser Dampf ist beispielsweise bei einer kombinierten Gas- und Dampfturbinenanlage aus einer der Gasturbine nachgeschalteten Dampfturbine einfach entnehmbar.

Vorzugsweise wird ein weiteres Kühlfluid dem Einströmbereich und/oder dem Abströmbereich der Turbinenschaufel zugeführt und durch die Wandstruktur hindurch in das Aktionsfluid eingeleitet. Hierdurch ist neben einer Kühlung des Anströmbereichs und/oder des Abströmbereiches von innen heraus eine Filmkühlung an der Außenoberfläche der Turbinenschaufel gewährleistet. Sowohl das den Zusatzkühlfluid-Zuführungen zugeführte Kühlfluid als auch dem Anströmbereich und/oder Abströmbereich zugeführte Kühlfluid strömt in dem Innenraum vorzugsweise parallel zur Hauptachse der Turbinenschaufel, wobei jeweils ein Teilstrom in die Kühlkammern bzw. durch die Auslässe im Anströmbereich und Abströmbereich dem heißen Aktionsfluid zugeführt wird.

Anhand der in der Zeichnung dargestellten Ausführungsbeispiele werden die Turbinenschaufel sowie das Verfahren zur Kühlung der Turbinenschaufel näher erläutert.

Die Figuren 1 und 2 zeigen jeweils schematisiert unter Darstellung der für die Erläuterung verwendeten konstruktiven und funktionellen Merkmale eine Turbinenschaufel einer Gasturbine in einem Querschnitt.

In der Figur 1 ist eine sich entlang einer Hauptachse 19 erstreckende Turbinenschaufel 1 einer Gasturbine dargestellt. Die Turbinenschaufel 1 kann entlang der Hauptachse 19 gekrümmt, verwunden sowie verdreht sein, so daß sich der in der Figur dargestellte Querschnitt der Turbinenschaufel 1 über die Hauptachse 19 verändern kann. Die Turbinenschaufel 1 weist an einem nicht dargestellten Ende einen Schaufelfuß zur Befestigung auf. Die Turbinenschaufel 1 weist eine Wandstruktur 2 auf mit einem Anströmbereich 8, einem Abströmbereich 9 sowie einer Druckseite 10 und einer Saugseite 11, die einander gegenüber angeordnet sind. Die Wandstruktur 2 weist zudem eine Außenwand 3 auf, die einen Innenraum 21 umschließt. In diesem Innenraum 21 sind strömungstechnisch voneinander getrennte und parallel liegende Kühlfluidzuführungen 22, 22a, Kühlfluidabführungen 23, 23a sowie Zusatzkühlfluidzuführungen 25, 25a vorgesehen, die jeweils im wesentlichen parallel zu der Hauptachse 19 gerichtet sind. Die genannten Kühlfluidzuführungen 22, 22a, 25, 25a und Kühlfluidabführungen 23, 23a erstrecken sich von dem nicht dargestellten Schaufelfuß bis zu einem dem ersten Ende der Turbinenschaufel 1 gegenüberliegenden nicht dargestellten zweiten Ende, wo sie verschlossen sind. Die Turbinenschaufel 1 wird von einem Heißgas 18 (Aktionsfluid) umströmt, so daß eine Außenoberfläche 14 der Außenwand 3 von dem Heißgas 18 beaufschlagbar ist. Das Heißgas 18 strömt die Turbinenschaufel 1 an dem Anströmbereich 8 an und strömt entlang der Turbinenschaufel 1 bis zu dem Abströmbereich 9. In der Strömungsrichtung des Heißgases 18 sind in dem Innenraum 21 nacheinander die Kühlfluidzuführung 25 des Anströmbereichs 8, die Kühlfluidabführung 23, die Kühlfluidzuführung 22, die Kühlfluidabführung 23a, die Kühlfluidzuführung 22a sowie die Kühlfluidzuführung 25a des Abströmbereiches 9 angeordnet. An der Saugseite 10 sowie der Druckseite 11 weist die Wandstruktur 2 eine Mehrzahl hintereinander angeordneter Kühlkammern 20 auf. Weitere, nicht dargestellte, Kühlkammern 20 sind an der Saugseite 10 sowie an der Druckseite 11 in Richtung der Hauptachse 19 vorgesehen. Die Kühlkammern 20 sind zwischen einer dem Innenraum 21 zugewandten Innenwand 4 und der Außenwand 3 angeordnet. Jede Kühlkammer 20 weist einen jeweiligen Einlaß 15 für Kühlfluid 6 auf, der jeweils mit einer zugeordneten Kühlfluidzuführung 22, 22a verbunden ist. Der Einlaß 15 einer jeweiligen Kühlkammer 20 erstreckt sich entlang einer Einlaßachse 24, die im wesentlichen senkrecht auf der Außenwand 3 steht. Hierdurch ist bei Einströmen des Kühlfluides 6 in die Kühlkammer 20 eine zusätzliche Prallkühlung der Außenwand 3 erreichbar. Weiterhin weist jede Kühlkammer 20 einen Auslaß 16 auf, der eine strömungstechnische Verbindung zwischen der Kühlkammer 20 und einer zugeordneten Kühlfluidabführung 23, 23a herstellt. Die Kühlkammern 20 sind jeweils von dem Kühlfluid 6 in Richtung oder entgegen der Strömungsrichtung des Heißgases 18 durchströmbar. In Strömungsrichtung 12 des Kühlfluides 6 sind in jeder Kühikammer 20 eine Mehrzahl einander nachgeordneter Wärmeübertragungselemente 7 angeordnet. Weitere in den Kühlkammern entlang der Achse 19 angeordnete Wärmeübertragungselemente 7 sind nicht dargestellt. Diese können gegenüber den dargestellten Wärmeübertragungselementen 7 in Strömungsrichtung 12 versetzt sein, wodurch eine hohe Wärmeübertragung in den Kühlkammern 20 erreichbar ist. Die Zusatzkühlfluid-Zuführung 25 in dem Anströmbereich 8 weist eine Mehrzahl von Auslässen 16 auf, durch die Kühlfluid 6a an die Außenoberfläche 14 der Turbinenschaufel 1 gelangt. Hierdurch ist eine zusätzliche Filmkühlung der Turbinenschaufel 1 durch das Kühlfluid 6a gewährleistet. Die Zusatzfluid-Zuführung 25a des Abströmbereiches 9 weist ebenfalls einen Auslaß 16a zur Ausströmung von Kühlfluid 6a auf, wobei zwischen den Außenwänden der Saugseite 11 und der Druckseite 10 Wärmeübertragungselemente 7 angeordnet sind.

Das Kühlfluid 6, insbesondere Kühlluft oder Wasserdampf, strömt an dem nicht dargestellten ersten Ende in die Turbinenschaufel 1 ein und durchströmt die Turbinenschaufel 1 bis zu dem zweiten, ebenfalls nicht dargestellten Ende. Von dem Kühlfluid 6 wird jeweils ein Teilstrom in jede axial übereinander angeordnete Kühlkammer 20 abgeführt. Jeder Teilstrom durchströmt die Kühlkammer 20 und nimmt über einen Wärmeaustausch mit der Außenwand 3 sowie den Wärmeübertragungselementen 7 Wärme auf, wodurch die Außenwand 3 gekühlt wird. Nach Durchströmen der Kühlkammer 20 tritt jeder Teilstrom in eine Kühlfluid-Abführung 23, 23a ein. Der in den Kühlfluidabführungen 23, 23a wieder vereinigte Kühlfluidstrom gelangt durch das nicht dargestellte erste Ende wieder aus der Turbinenschaufel 1 heraus. Das Kühlfluid 6 kann somit zur Kühlung einer weiteren Komponente der Gasturbine wiederverwendet werden. Beispielsweise kann eine erste Reihe von Turbinenleitschaufeln, welche dem Heißgas bei einer höchsten Temperatur ausgesetzt werden, mit extern gekühlter Kühlluft durchströmt und die darin erwärmte Kühlluft der der ersten Leitschaufelreihe unmittelbar nachgeschalteten ersten Turbinenlaufschaufelreihe zugeführt werden. Über die Zusatzkühlfluidzuführung 25, 25a kann das gleiche Kühlfluid 6 oder ein anderes Kühlfluid 6a dem Anströmbereich 8 und/oder dem Abströmbereich 9 zugeführt werden. Dieses Kühlfluid 6a gelangt über die Auslässe 16a in die Strömung des Heißgases 18 hinein und ermöglicht somit eine Filmkühlung des Anströmbereichs 8 bzw. des Abströmbereiches 9.

In Figur 2 ist analog zu Figur 1 eine Turbinenschaufel 1 mit einem geschlossenen Kühlkreislauf für ein Kühlfluid 6 dargestellt. Die Turbinenschaufel 1 gemäß Figur 2 ist ähnlich der Turbinenschaufel 1 gemäß Figur 1 aufgebaut. Bei der Turbinenschaufel gemäß Figur 2 erstrecken sich allerdings die Kühlkammern 20 sowohl bis in den Anströmbereich 8 als auch in den Abströmbereich 9 hinein, so daß auch diese Bereiche 8, 9 über das Kühlfluid 6 in einem geschlossenen Kühlkreislauf kühlbar sind. Die Erläuterungen betreffend die Führung des Kühlfluides, die Kühlkammern 20, die Kühlfluidabführung 23, 23a und die Kühlfluidzuführung 22, 22a zu Figur 1 gelten entsprechend auch für die Turbinenschaufel 1 gemäß Figur 2. Die Bedeutung der Bezugszeichen in Figur 2 entspricht der Bedeutung der Bezugszeichen aus Figur 1.

Die Erfindung zeichnet sich dadurch aus, daß die Außenwand einer Turbinenschaufel an der Saugseite und der Druckseite durch einen geschlossenen Kühlkreislauf kühlbar ist. Über Kühlfluidzuführungen werden Kühlkammern mit Kühlfluid, insbesondere Kühlluft oder Wasserdampf, versorgt. Das die Kühlkammern durchströmende Kühlfluid gelangt über in der Turbinenschaufel vorgesehene Kühlfluidabführungen wieder aus dieser hinaus, ohne in die Strömung eines die Turbinenschaufel umströmenden heißen Aktionsfluides zu gelangen. Zusätzlich können Anströmbereich und Abströmbereich der Turbinenschaufel mit einem offenen Kühlsystem gekühlt werden, wobei ein anderes Kühlfluid als in dem geschlossenen Kühlkreis verwendet werden kann.

## Patentansprüche

1. Turbinenschaufel (1), die einen Anströmbereich (8), einen Abströmbereich (9) und dazwischen sich gegenüberliegend eine Druckseite (10) und eine Saugseite (11) sowie eine mit einer von einem Aktionsfluid (18) umströmbaren Wandstruktur (2) aufweist, wobei die Wandstruktur (2) eine Außenwand (3) umfaßt, die einen Innenraum (21) zur Führung von Kühlfluid (6) umgibt
**dadurch gekennzeichnet, daß**
zumindest eine an die Außenwand (3) wärmetechnisch gekoppelte Kühlkammer (20) mit einem Einlaß (15) und einem Auslaß (16) für Kühlfluid (6) sowie in dem Innenraum (21) zumindest eine Kühlfluidzuführung (22) und eine Kühlfluidabführung (23) vorgesehen sind, welche Kühlfluidzuführung (22) über den Einlaß (15) und welche Kühlfluidabführung (23) über den Auslaß (16) direkt stromungstechnisch mit der Kühlkammer (20) verbunden sind.

2. Turbinenschaufel (1) nach Anspruch 1, die sich entlang einer Hauptachse (19) erstreckt,
**dadurch gekennzeichnet, daß** der Auslaß (16) und der Einlaß (15) so angeordnet sind, daß in der Kühlkammer (20) eine Strömung von Kühlfluid (6) im wesentlichen senkrecht zur Hauptachse (19) ausbildbar ist.

3. Turbinenschaufel (1) nach Anspruch 1 oder 2,
**dadurch gekennzeichnet, daß** an der Druckseite (10) und/oder der Saugseite (11) ein Mehrzahl von Kühlkammern (20) vorgesehen sind.

4. Turbinenschaufel (1) nach Anspruch 3,
**dadurch gekennzeichnet, daß** zumindest zwei Kühlfluidzuführungen (22, 22G) sowie zwei Kühlfluidabführungen (23, 23a), die jeweils untereinander strömungstechnisch parallel sind, vorgesehen sind.

5. Turbinenschaufel (1) nach einem der vorhergehenden Ansprüche, **dadurch gekennzeichnet, daß** die Außenwand (3) zumindest bereichweise eine mittlere Wandstärke kleiner 2,5 mm, insbesondere von etwa 1 mm, aufweist.

6. Turbinenschaufel (1) nach einem der vorhergehenden Ansprüche, **dadurch gekennzeichnet, daß**
in der Kühlkammer (20) von dem Kühlfluid (6) in einer Hauptströmungsrichtung (12) umströmbare Wärmeübertragungselemente (7) hintereinander angeordnet sind, die wärmetechnisch mit der Außenwand (3) verbunden sind.

7. Turbinenschaufel (1) nach einem der vorhergehenden Ansprüche, **dadurch gekennzeichnet, daß** die Außenwand (3), die Innenwand (4) und die Kühlkammer (20) sowie gegebenenfalls Wärmeübertragungselemente (7) durch Gießen, insbeosnder in einem Arbeitsschritt, hergestellt sind.

8. Turbinenschaufel (1) nach einem der vorhergehenden Ansprüche, **dadurch gekennzeichnet, daß** der Einlaß (15) entlang einer Einlaßachse (24) gerichtet ist, die gegenüber der Außenwand (3) geneigt ist, insbesondere um einen Winkel von etwa 90°.

9. Turbinenschaufel (1) nach einem der vorhergehenden Ansprüche, **dadurch gekennzeichnet, daß** eine dem Anströmbereich (8) oder dem Abströmbereich (9) zugeordnete Zusatzkühlfluidzuführung (25,25a) vorgesehen ist, welche durch zumindest einen Auslaß (16a) an der Außenoberfläche (26) der Außenwand (3) mündet.

10. Turbinenschaufel (1) nach einem der vorhergehenden Ansprüche, welche eine Laufschaufel oder eine Leitschaufel für eine Gasturbine ist.

11. Verwendung einer Turbinenschaufel (1) nach einem der vorhergehenden Ansprüche in einer Gasturbinenanlage.

12. Verfahren zur Kühlung einer Turbinenschaufel (1), die eine Wandstruktur (2) aufweist, welche von einem heißen Aktionsfluid (18) umströmt wird, wobei die Wandstruktur (2) eine Außenwand (3) umfaßt, die einen Innenraum (21) umgibt,
**dadurch gekennzeichnet, daß** ein erstes Kühlfluid durch eine Kühlfluidzuführung (22) in den Innenraum (21) hinein geführt wird, von dort direkt in eine wärmetechnisch an
die Außenwand (3) gekoppelte Kühlkammer (20) strömt und durch eine Kühlfluidabführung (23) in dem Innenraum (21) strömt und von dort aus der Turbinenschaufel (1) wieder herausströmt.

13. Verfahren nach Anspruch 12,
**dadurch gekennzeichnet, daß** in einem Anströmbereich (8) und/oder in einem Abströmbereich (9) der Turbinenschaufel (1) ein zweites Kühlfluid (6a) geführt wird, welches in einem offenem Kreislauf durch die Außenwand (3) in das Aktionsfluid (18) aus der Turbinenschaufel (1) ausströmt.

14. Verfahren nach Anspruch 13,
**dadurch gekennzeichnet, daß** das erste Kühlfluid (6) Kühlluft oder Wasserdampf und das zweite Kühlfluid (6a) Kühlluft ist.

## Claims

1. Turbine blade or vane (1), which has a leading edge region (8), a trailing edge region (9) and, between them and opposite to one another, a pressure surface (10) and a suction surface (11) and which also has a wall structure (2) around which an active fluid (18) can flow, the wall structure (2) comprising an outer wall (3) which surrounds an internal space (21) for guiding cooling fluid (6),
**characterized in that** provision is made for at least one cooling chamber (20) thermally connected to the outer wall (3) and having an inlet (15) and an outlet (16) for cooling fluid (6) and, in the internal space (21), provision is made for at least one cooling fluid supply zone (22) and one cooling fluid removal zone (23), which cooling fluid supply zone (22) and cooling fluid removal zone (23) are respectively directly in flow connection with the cooling chamber (20) via the inlet (15) and the outlet (16).

2. Turbine blade or vane (1) according to Claim 1 and extending along a main axis (19), **characterized in that** the outlet (16) and the inlet (15) are arranged in such a way that a flow of cooling fluid

3. (6) can be formed in the cooling chamber (20) substantially at right angles to the main axis (19).Turbine blade or vane (1) according to Claim 1 or 2, **characterized in that** a plurality of cooling chambers (20) is provided at the pressure surface (10) and/or the suction surface (11).

4. Turbine blade or vane (1) according to Claim 3,
**characterized in that** provision is made for at least two cooling fluid supply zones (22, 22a) and two cooling fluid removal zones (23, 23a) with parallel flow in each case.

5. Turbine blade or vane (1) according to one of the preceding claims, **characterized in that** the outer wall (3) has, at least in some regions, an average wall thickness of less than 2.5 mm, in particular of approximately 1 mm.

6. Turbine blade or vane (1) according to one of the preceding claims, **characterized in that** in the cooling chamber (20), heat transfer elements (7), around which the cooling fluid (6) can flow in a main flow direction (12) and which are thermally connected to the outer wall (3), are arranged one behind the other.

7. Turbine blade or vane (1) according to one of the preceding claims, **characterized in that** the outer wall (3), the inner wall (4) and the cooling chamber (20) and also, if required, heat transfer elements (7) are manufactured by casting, in particular in one operational step.

8. Turbine blade or vane (1) according to one of the preceding claims, **characterized in that** the inlet (15) is directed along an inlet axis (24) which is inclined relative to the outer wall (3), in particular at an angle of approximately 90°.

9. Turbine blade or vane (1) according to one of the preceding claims, **characterized in that** provision is made for an additional cooling fluid supply zone (25, 25a) which is associated with the leading edge region (8) or the trailing edge region (9) and which opens onto the outer surface (26) of the outer wall (3) through at least one outlet (16a).

10. Turbine blade or vane (1) according to one of the preceding claims, which blade or vane is a rotor blade or a guide vane for a gas turbine.

11. Use of a turbine blade or vane (1) according to one of the preceding claims in a gas turbine installation.

12. Method of cooling a turbine blade or vane (1) which has a wall structure (2) and around which a hot active fluid (18) flows, the wall structure (2) comprising an outer wall (3) which surrounds an internal space (21), **characterized in that** a first cooling fluid is fed through a cooling fluid supply zone (22) into the internal space (21), flows from there directly into a cooling chamber (20) thermally connected to the outer wall (3) and flows through a cooling fluid removal zone (23) in the internal space (21) and from there flows out again from the turbine blade or vane (1).

13. Method according to Claim 12, **characterized in that** a second cooling fluid (6a) is guided within a leading edge region (8) and/or within a trailing edge region (9) of the turbine blade or vane (1), which second cooling fluid (6a) flows, in an open circuit, out of the turbine blade or vane (1) through the outer wall (3) into the active fluid (18).

14. Method according to Claim 13, **characterized in that** the first cooling fluid (6) is cooling air or steam and the second cooling fluid (6a) is cooling air.

## Revendications

1. Aube (1) de turbine qui comporte une zone (8) d'attaque, une zone (9) de fuite et, entre elles, un côté (10) de refoulement et un côté (11) d'aspiration qui s'opposent, ainsi qu'une structure (2) de paroi sur laquelle peut passer un fluide (18) d'actionnement, la structure (2) de paroi comprenant une paroi (3) extérieure qui entoure une chambre (21) intérieure de passage de fluide (6) de refroidissement
**caractérisée en ce qu'**il est prévu au moins une chambre (20) de refroidissement couplée du point de vue de la technique calorifique à la paroi (3) extérieure et ayant une entrée (15) et une sortie (16) pour du fluide (6) de refroidissement, ainsi que dans la chambre (21) intérieure au moins une admission (22) de fluide de refroidissement et une évacuation (23) de fluide de refroidissement, l'admission (22) de fluide de refroidissement communiquant par l'entrée (15), et, l'évacuation (23) de fluide de refroidissement par la sortie (16) directement, du point de vue de la technique de l'écoulement des fluides, avec la chambre (20) de refroidissement.

2. Aube (1) de turbine suivant la revendication 1, qui s'étend le long d'un axe (19) principal
**caractérisée en ce que** la sortie (16) et l'entrée (15) sont disposées de façon à ce qu'il peut se constituer dans la chambre (20) de refroidissement un courant de fluide (6) de refroidissement sensiblement perpendiculaire à l'axe (19) principal.

3. Aube (1) de turbine suivant la revendication 1 ou 2, **caractérisée en ce qu'**il est prévu du côté (10) de refoulement et/ou du côté (11) d'aspiration une multiplicité de chambres (20) de refroidissement.

4. Aube (1) de turbine suivant la revendication 3, **caractérisée en ce qu'**il est prévu au moins deux admissions (22, 22a) de fluide de refroidissement, ainsi que deux évacuations (23, 23a) de fluide de refroidissement qui sont respectivement parallèles entre elles du point de vue de la technique de l'écoulement des fluides.

5. Aube (1) de turbine suivant l'une des revendications précédentes, **caractérisée en ce que** la paroi (3) extérieure a au moins par endroits une épaisseur moyenne de paroi inférieure à 2,5 mm notamment d'environ 1 mm.

6. Aube (1) de turbine suivant l'une des revendications précédentes, **caractérisée en ce qu'**il est monté dans la chambre (20) de refroidissement, l'un derrière l'autre, des éléments (7) de transfert de chaleur sur lesquels peut passer le fluide (6) de refroidissement dans une direction (12) principale d'écoulement, ces éléments étant reliés du point de vue de la technique calorifique à la paroi (3) extérieure.

7. Aube (1) de turbine suivant l'une des revendications précédentes, **caractérisée en ce que** la paroi (3) extérieure, la paroi (4) intérieure, et la chambre (20) de refroidissement ainsi que le cas échéant des éléments (7) de transfert de chaleur, sont fabriqués par coulée notamment en un stade opératoire.

8. Aube (1) de turbine suivant l'une des revendications précédentes, **caractérisée en ce que** l'entrée (15) est dirigée le long d'un axe (24) d'entrée qui est incliné par rapport à la paroi (3) extérieure, notamment d'un angle d'environ 90°.

9. Aube (1) de turbine suivant l'une des revendications précédentes, **caractérisée en ce qu'**il est prévu, associée à la zone (8) d'attaque ou à la zone (9) de fuite, une admission (25, 25a) de fluide de refroidissement supplémentaire qui débouche par au moins une sortie (16a) sur la face (26) extérieure de la paroi (3) extérieure.

10. Aube (1) de turbine suivant l'une des revendications précédentes, qui est une aube mobile ou une aube directrice de turbine à gaz.

11. Utilisation d'une aube (1) de turbine suivant l'une des revendications précédentes dans une installation de turbine à gaz.

12. Procédé de refroidissement d'une aube (1) de turbine qui comporte une structure (2) de paroi sur laquelle passe un fluide (18) d'actionnement chaud, la structure (2) de paroi comprenant une paroi (3) extérieure qui entoure une chambre (21) intérieure, **caractérisé en ce qu'**il consiste à faire passer un premier fluide de refroidissement par une admission (22) de fluide de refroidissement dans la chambre (21) intérieure, de là directement dans une chambre (20) de refroidissement couplée du point de vue de la technique calorifique à la paroi (3) extérieure et par une évacuation (23) de fluide de refroidissement dans la chambre (21) intérieure et de là, à le faire ressortir de l'aube (1) de turbine.

13. Procédé suivant la revendication 12, **caractérisé en ce qu'**il consiste à faire passer dans une zone (8) d'attaque et/ou dans une zone (9) de fuite de l'aube (1) de la turbine, un deuxième fluide (6a) de refroidissement qui sort en un circuit ouvert par la paroi (3) extérieure dans le fluide (18) d'actionnement sortant de l'aube (1) de turbine.

14. Procédé suivant la revendication 13, **caractérisé en ce que** le premier fluide (6) de refroidissement est de l'air de refroidissement ou de la vapeur d'eau et le deuxième fluide (6a) de refroidissement est de l'air de refroidissement.
